# EUROPÄISCHE PATENTSCHRIFT

(11) **EP 1 043 154 B1**
(45) Veröffentlichungstag und Bekanntmachung des Hinweises auf die Patenterteilung: **13.11.2002**
(21) Anmeldenummer: 00105148.1
(22) Anmeldetag: 10.03.2000
(51) Int. Cl.: B41F 23/08, B41F 31/02

(54) **Lackierwerk mit kombinierter Lackzufuhr**
Coating unit with combined supply of varnish
Unité de vernissage avec alimentation combinée en vernis

(30) Priorität: 26.03.1999 DE 19913763
(43) Veröffentlichungstag der Anmeldung: 11.10.2000
(73) Patentinhaber: Koenig & Bauer Aktiengesellschaft, 97080 Würzburg (DE)
(72) Erfinder: Hirsch, Mathias, 01662 Meissen (DE); Becker, Uwe, 01445 Radebeul (DE); Jentzsch, Arndt, 01640 Coswig (DE)

(56) Entgegenhaltungen:
- DD-A- 278 551
- DE-A- 4 312 877
- DE-A- 19 613 117
- US-A- 5 588 365
- PATENT ABSTRACTS OF JAPAN vol. 012, no. 134 (M-689), 23. April 1988 (1988-04-23) & JP 62 256656 A (SUMITOMO HEAVY IND LTD), 9. November 1987 (1987-11-09)

## Beschreibung

Die Erfindung betrifft ein Kombinationslackierwerk für Druckmaschinen.

An Druckmaschinen werden zum Auftragen von Lack auf zu veredelnde Druckbogen Lackierwerke verwendet. Diese Lackierwerke sind bekannt und können in die nachfolgend genannten Hauptgruppen - Schöpfwalzenlackierwerke (DD-A-278551), Quetschwalzenlackierwerke (DE-U-9305552), Rakellackierwerke (DD-A-278551), Kammerrakellackierwerke (DE-U-9305552) - eingeteilt werden.

Ein Schöpfwalzenlackierwerk besteht dabei aus einer einem Formzylinder zugeordneten Auftragwalze und einer vorgeordneten, in einem Lackreservoir umlaufenden Schöpfwalze.

Der Schöpfwalze ist bei einigen Ausführungen eine Dosierwalze zugeordnet. Die Lackdosierung erfolgt entweder durch eine Drehzahldifferenz zwischen Schöpfwalze und Auftragwalze oder durch die Dosierwalze.

Aus der DE-A-4312877 ist eine umschaltbare Lackversorgung an Veredelungseinheiten in Rotationsdruckmaschinen bekannt, wodurch sowohl das Tauchwalzenprinzip als auch das Walzenkeilprinzip realisiert wird. Bei einer ersten Ausführungsform umfaßt das Lackwerk eine lageveränderbare Auftragwalze, eine im einem Lackreservoir umlaufende Schöpfwalze, eine Quetschwalze und eine einem Spalt zwischen Auftragwalze und Quetschwalze zugeordnete Lackzuführung. Bei einer zweiten Ausführungsform umfaßt das Lackwerk eine Auftragwalze, eine im einem Lackreservoir umlaufende, drehrichtungsumkehrbare Schöpfwalze, eine der Auftragswalze zugeordnete Quetschwalze und eine der Dosierwalze zugeordnete Lackzuführung.

Nachteilig ist dabei, dass diese genannten Lackierwerke nicht universell für alle Aufträge einsetzbar sind.

Aufgabe der Erfindung ist die Schaffung eines Kombinationslackierwerkes für eine breite Anwendungspalette.

Gelöst wird die Aufgabe durch die Merkmale des Anspruchs 1.

Nachfolgend wird die erfindungsgemäße Lösung an einem Ausführungsbeispiel näher erläutert.
Die Zeichnung zeigt ein Kombinationslackierwerk.
Einem Formzylinder 1 einer Druckmaschine, der mit einem nicht dargestellten Gegendruckzylinder zusammen arbeitet, ist eine Auftragwalze 2 zugeordnet.
Diese Auftragwalze 2 steht mit einer Schöpfwalze 3, einen Spalt 4 bildend, in Wirkverbindung.
Unter Spalt 4 wird dabei der sich über die Breite der Walzen 2; 3 erstreckende keilförmige Raum oberhalb der sich berührenden Walzen verstanden.
Die Schöpfwalze 3 läuft in einem Lackreservoir 5 um und dem Spalt 4 ist eine Lackzuführung 6 zugeordnet.

Nach einer Ausführungsvariante steht die Schöpfwalze 3 mit einer Dosierwalze 7 in Wirkverbindung.

Seitlich an den Stirnseiten von Auftragwalze 2 und Schöpfwalze 3 sind Lackrakel 8 angeordnet.
Die Wirkungsweise des erfindungsgemäßen Kombinationslackierwerkes wird nachfolgend beschrieben.
Bei einer Ausführungsvariante erfolgt durch die im Lackreservoir umlaufenden Schöpfwalze 3 in Verbindung mit der Dosierwalze 7 eine Vordosierung des Lackes, zusätzlich wird Lack über die Lackzuführung 6 in den Spalt zwischen Schöpfwalze 3 und Auftragwalze 2 eingebracht und mittels dieser Walzen dosiert.
Der überschüssige Lack wird durch die beidseitig den Walzen 2;3 zugeordnete Lackrakel 8 entfernt.

Das Kombinationslackierwerk kann nach weiteren Varianten auch als Quetschwalzenlackierwerk - Auftragwalze, Schöpfwalze, Lackzuführung, Schöpfwalze läuft dabei nicht im Lackreservoir - oder als Walzenlackierwerk - Schöpfwalze, Auftragwalze, Lackreservoir, ohne Lackzuführung mit oder ohne Dosierwalze - betrieben werden.

### Bezugszeichenaufstellung

- 1: Formzylinder
- 2: Auftragwalze
- 3: Schöpfwalze
- 4: Spalt
- 5: Lackreservoir
- 6: Lackzuführung
- 7: Dosierwalze
- 8: Lackrakel

## Patentansprüche

1. Kombinationslackierwerk für Druckmaschinen mit einer einem Formzylinder (1) zugeordneten Auftragwalze (2), mit einer der Auftragwalze zugeordneten Schöpfwalze (3), mit einem der Schöpfwalze zugeordneten Lackreservoir (5), mit einer einem Spalt (4) zwischen Auftragwalze (2) und Schöpfwalze (3) zugeordneten Lackzuführung (6) und mit einer der Schöpfwalze zugeordneten Dosierwalze (7), wobei das Kombinationslackierwerk je nach Betriebsart mit oder ohne Lackzuführung (6), mit oder ohne Umlauf der Schöpfwalze im Lackreservoir (5) sowie mit oder ohne Dosierwalze (7) betrieben werden kann.

2. Kombinationslackierwerk nach Anspruch 1, **dadurch gekennzeichnet, dass** der Schöpfwalze (3) und der Auftragwalze (2) seitlich Lackrakel (8) zugeordnet sind.

## Claims

1. Combination lacquering mechanism for printing machines, with a coating roller (2) associated with a forme cylinder (1), a scoop roller (3) associated with the coating roller, a lacquer reservoir (5) associated with the scoop roller, a lacquer feed (6) associated with a gap (4) between coating roller (2) and scoop roller (3) and a metering roller (7) associated with the scoop roller, wherein the combination lacquering mechanism can be operated, according to the respective mode of operation, with or without lacquer feed (6), with or without rotation of the scoop roller in the lacquer reservoir (5) and with or without metering roller (7).

2. Combination lacquering mechanism according to claim 1, **characterised in that** lateral lacquer doctor blades (8) are associated with the scoop roller (3) and the coating roller (2).

## Revendications

1. Unité de vernissage combinée pour des machines d'impression comportant un cylindre applicateur (2) associé à un cylindre de forme (1), un cylindre de prélèvement (3) associé au cylindre applicateur, un réservoir de vernis (5) associé au cylindre de prélèvement, une alimentation en vernis (6) associée à un intervalle (4) entre le cylindre applicateur (2) et le cylindre de prélèvement (3), et un cylindre doseur (7) associé au cylindre de prélèvement,
l'unité de vernissage combinée fonctionnant suivant le mode de fonctionnement avec ou sans alimentation de vernis (6), avec ou sans rotation du cylindre de prélèvement dans le réservoir à vernis (5) ainsi qu'avec ou sans cylindre doseur (7).

2. Unité de vernissage combinée selon la revendication 1,
**caractérisée en ce que**
le cylindre de prélèvement (3) et le cylindre applicateur (2) comportent une racle à vernis (8), latérale.
